# EUROPÄISCHE PATENTSCHRIFT

(11) **EP 2 216 090 B1**
(45) Veröffentlichungstag und Bekanntmachung des Hinweises auf die Patenterteilung: **13.04.2011**
(21) Anmeldenummer: 10150645.9
(22) Anmeldetag: 13.01.2010
(51) Int. Cl.: B01F 3/08, B01F 5/04

(54) **Dosiereinrichtung und Verfahren zum Zuführen eines Fluids in einen Fluidstrom**
Metering device and method for feeding a fluid into a fluid flow
Dispositif de dosage et procédé d'introduction d'un fluide dans un flux de liquide

(30) Priorität: 04.02.2009 DE 102009007423
(43) Veröffentlichungstag der Anmeldung: 11.08.2010
(73) Patentinhaber: Krones AG, 93073 Neutraubling (DE)
(72) Erfinder: Sauspreischkies, Wolfgang, 93098 Mintraching (DE)
(74) Vertreter: Grünecker, Kinkeldey, Stockmair & Schwanhäusser Anwaltssozietät

(56) Entgegenhaltungen:
- EP-A1- 0 653 958
- WO-A1-2007/115810
- GB-A- 528 954
- US-A- 5 971 371
- US-A1- 2004 000 789

## Beschreibung

Die Erfindung betrifft eine Dosiereinrichtung zum Zuführen eines Fluids in einen Fluidstrom gemäß dem Oberbegriff des unabhängigen Patentanspruchs 1 sowie ein Verfahren zum Dosieren eines Fluids in einen Fluidstrom.

Bei Abfüllanlagen für Getränke und dergleichen besteht die Notwendigkeit diese Anlagen von Zeit zu Zeit zu reinigen, wobei eine Reinigungsflüssigkeit durch die Teile der Abfüllanlage geführt wird. Beim Reinigungsprozess verbleibt die Anlage im Produktionszustand (CIP-Reinigung), wobei das abzufüllende Getränk durch die Reinigungsflüssigkeit ersetzt wird. Diese Reinigungsflüssigkeit besteht im Wesentlichen aus Wasser, dem ein Reinigungsmittel als Flüssigkeitskonzentrat beigemischt wird. Das Reinigungsmittel wird üblicherweise als Flüssigkeitskonzentrat mit einer pulsierenden Dosierpumpe direkt dem Flüssigkeitsstrom zugeführt. Die diskontinuierliche Zuführung, insbesondere in einen kontinuierlichen Flüssigkeitsstrom, kann zu grösseren Konzentrationsschwankungen in der Reinigungsflüssigkeit führen, so dass die Gleichmäßigkeit der Reinigungswirkung beeinträchtigt ist. Um derartige Konzentrationsschwankungen zu glätten, werden üblicherweise so genannte "Windkessel" eingebaut oder die bereits gemischte Reinigungsflüssigkeit wird mittels einer Zirkulationspumpe umgepumpt, bis eine entsprechende Vermischung erreicht ist.

Aus der Druckschrift JP59-039331 A ist eine Dosiereinrichtung zum Zuführen eines Fluids in einen Fluidstrom der eingangs genannten Art bekannt. Bei dieser Einrichtung ist ein Rohrabschnitt in einer Fluidhauptleitung angeordnet, wobei dieser Rohrabschnitt über ein Winkelstück mit einer Dosierpumpe verbunden ist. Dieser Rohrabschnitt weist eine Mehrzahl von Drosselöffnungen am seinem Umfang auf. Das Fluid wird unter Druck in diesen Rohrabschnitt gepumpt und tritt vertikal bezüglich des Fluidstroms in diesen aus. Die Zuführung des Fluids in den Fluidstrom hängt dabei neben den festen Parametern der Querschnitte der Öffnungen von dem Druck in der Zufuhrleitung ab. Bei Druckschwankungen durch eine Dosierpumpe ergeben sich somit weiterhin Schwankungen in der Zufuhrmenge für das Fluid. Die genannte Druckschrift schlägt auch vor, den Rohrabschnitt in einen offenen Zylinder aufzunehmen, der ebenfalls in der Fluidstromleitung angeordnet ist. Dadurch ergibt sich eine zweistufige Einmischung des Fluids in den Fluidstrom, wodurch Konzentrationsschwankungen reduziert werden können.

Aus der weiteren Druckschrift zum Stand der Technik WO 94/00225 A1 ist eine Mischvorrichtung für zwei Fluide, die unterschiedliche Temperaturen aufweisen, bekannt. Bei dieser Mischeinrichtung ist ein Düsenelement in die Leitung für einen Fluidstrom eingesetzt, wobei dieses Düsenelement nach dem Venturi-Prinzip arbeitet. In diesem Düsenelement ist eine Venturi-Düse eingesetzt, die von einem äußeren Mantel des Düsenelements umschlossen ist. Zwischen der Venturi-Düse und dem äußeren Mantel wird eine Fluidkammer gebildet. Durch eine Hauptpumpe wird Fluid dieser Fluidkammer zugeführt. An der Venturi-Düse sind Öffnungen vorgesehen, um den Bereich innerhalb der Düse mit der Fluidkammer zu verbinden. Wenn der Fluidstrom die Venturi-Düse durchströmt, wird dieser beschleunigt, so dass der entstehende Unterdruck das Fluid in den Hauptfluidstrom saugt und eine gewisse Vormischung innerhalb des Düsenelements bewirkt. Diese vorgemischte Reinigungsflüssigkeit tritt am Ende der Venturi-Düse in den Hauptstrom ein und vermischt sich mit diesem. Diese Einrichtung kann zwar eine relativ gute Vermischung erreichen, bedarf aber eines hohen konstruktiven Aufwands, der nur mit entsprechend hohen Kosten zu realisieren ist.

Eine weitere Dosiervorrichtung ist aus der US-A-5971371 bekannt.

Es ist die Aufgabe der vorliegenden Erfindung, eine Dosiereinrichtung zum Zuführen eines Fluids in einen Fluidstrom der eingangs genannten Art sowie ein Verfahren zum Dosieren eines Fluids in einen Fluidstrom zu schaffen, wobei das Fluid in zuverlässiger und gleichmäßiger Weise einfach dem Fluidstrom zugeführt werden kann.

Diese Aufgabe wird erfindungsgemäß gelöst durch eine Dosiereinrichtung zum Zuführen eines Fluids in einen Fluidstrom, der in einem ersten Rohrabschnitt geführt wird, mit einem zweiten Rohrabschnitt, der in dem ersten Rohrabschnitt angeordnet ist und einen Fluidanschluss zur Zuführung des Fluids in den zweiten Rohrabschnitt aufweist, wobei der zweite Rohrabschnitt zumindest eine Drosselöffnung zur Zuführung des Fluids von dem zweiten Rohrabschnitt in den Fluidstrom in den ersten Rohrabschnitt aufweist, die dadurch gekennzeichnet ist, dass der zweite Rohrabschnitt eine Staudrucköffnung aufweist, die dem Fluidstrom entgegen gerichtet ist.

Bei dieser Lösung kann ein Fluid diskontinuierlich der Einrichtung zugeführt werden und trotzdem ergibt sich eine gleichmäßige Konzentration bei einem kontinuierlichen Fluidstrom. Insbesondere hängt die Dosierrate des Fluids in den Fluidstrom von dem Staudruck des Fluidstroms an der Staudrucköffnung ab, wobei dieser Staudruck in direktem Zusammenhang mit dem Durchsatz in dem Fluidstrom steht. Bei Schwankungen in dem Fluidstrom wird somit die Dosierrate des Fluids direkt angepasst, ohne dass eine aufwendige Regelung an einer Dosierpumpe oder dergleichen vorzunehmen ist.

Die Vorrichtung kann durch Größenanpassung für alle anderen Dosierpumpenanwendungen der Getränkeherstellung verwendet werden. D.h. neben der Reinigungsmitteldosage kann auch beispielsweise Sirup in einen Wasserstrom dosiert werden.

Bevorzugte Weiterbildungen des Erfindungsgegenstands sind in den Unteransprüchen dargelegt.

Weiterhin wird die vorliegende Aufgabe erfindungsgemäß gelöst durch ein Verfahren zum Dosieren eines Fluids in einen Fluidstrom, wobei ein Volumen des Fluids direkt mit einem Staudruck des Fluidstroms beaufschlagt wird und das druckbeaufschlagte Fluid gedrosselt an den Fluidstrom abgegeben und Fluid dem Volumen in Abhängigkeit des an den Fluidstrom abgegebenen Fluids zugeführt wird.

Bevorzugte Weiterbildungen des Erfindungsgegenstands sind in den Unteransprüchen beschrieben.

Nachfolgend wird die Erfindung anhand eines Ausführungsbeispiels in Verbindung mit den beigefügten Zeichnungen näher beschrieben und erläutert. In den Zeichnungen zeigen
- Fig. 1: eine perspektivische Seitenansicht der erfindungsgemässen Dosiereinrich- tung gemäß einem Ausführungsbeispiel in einem Rohrabschnitt einer Abfüll- anlage oder dergleichen;
- Fig. 2: eine Ansicht von schräg oben auf das Ausführungsbeispiels gemäß Fig. 1, wobei der äußere Rohrabschnitt nicht dargestellt ist;
- Fig. 3: eine perspektivische Seitenansicht des Ausführungsbeispiels der Fig. 1 mit Ansicht der Staudrucköffnung;
- Fig. 4: eine Rückansicht des Ausführungsbeispiels der Figuren 1 bis 3;
- Fig. 5: eine Draufsicht auf das Ausführungsbeispiels der vorangenannten Figuren; und
- Fig. 6: eine Ansicht des Ausführungsbeispiels in Richtung entgegengesetzt zu dem Fluidstrom.

Fig. 1 zeigt die Dosiereinrichtung mit einem ersten Rohrabschnitt 3, der Teil einer nicht weiter im Detail gezeigten Abfüllanlage ist. In dem ersten Rohrabschnitt 3 ist ein zweiter Rohrabschnitt 4 bevorzugt konzentrisch eingesetzt. Dieser zweite Rohrabschnitt 4 ist zylinderförmig ausgebildet. Ein Zufuhrrohr 5 ist an dem zweiten Rohrabschnitt angebracht, wobei dieses Zufuhrrohr zur Zuführung eines Fluids 2, beispielsweise einer Reinigungsflüssigkeit, dient und zum anderen den zweiten Rohrabschnitt 4 in dem ersten Rohrabschnitt 3 hält. Das Zufuhrrohr 5 ist mit einer (nicht gezeigten) Dosierpumpe verbunden.

Wie in den Figuren 3 und 4 gezeigt, weist der zweite Rohrabschnitt 4 ein offenes Ende auf. Das gegenüberliegende Ende des zweiten Rohrabschnitts 4 ist durch eine Platte 9 verschlossen, wie in den Figuren 1 und 2 gezeigt. Eine erste Drosselöffnung 6 ist in dieser Platte 9 angeordnet, wie dies in den Figuren 1, 2 und 6 gezeigt ist. Dies erste Drosselöffnung 6 ist konzentrisch in dem zweiten Rohrabschnitt 4 und ebenfalls konzentrisch bezüglich des ersten Rohrabschnitts 3 ausgebildet. An der Umfangsfläche des zweiten Rohrabschnitts 4 sind weitere Drosselöffnungen 8 vorgesehen. Diese weiteren Drosselöffnungen 8 sind an der Mantelfläche des zweiten Rohrabschnitts 4 in radialer Richtung gleichmäßig verteilt, wobei deren Anzahl in Richtung auf das offene Ende des zweiten Rohrabschnitts 4 zunimmt. In dem gezeigten Ausführungsbeispiel ist der Querschnitt der des offenen Endes des zweiten Rohrabschnitts 4 im Wesentlichen parallel zum Querschnitt der ersten Drosselöffnung 6 ausgebildet.

Wie in den Figuren 1, 3 und 5 gezeigt, wird ein Fluidstrom 1 durch den ersten Rohrabschnitt geführt. Dieser Fluidstrom trifft auf den zweiten Rohrabschnitt 4 an dessen offenem Ende, wie in der Fig. 3 gezeigt ist. Dieses offene Ende bildet eine Staudrucköffnung 7, welche dem Fluidstrom 1 entgegengerichtet ist. Der Fluidstrom 1 wirkt direkt senkrecht auf den Querschnitt der Staudrucköffnung 7.

Im Betrieb der Dosiereinrichtung wird ein Reinigungskonzentrat (Reinigungsmittel) als Fluid 2 einem Wasserstrom als Fluidstrom 1 zugeführt. Dieses Reinigungskonzentrat wird durch die Dosierpumpe (nicht gezeigt) über das Zuführrohr 5 in den zweiten Rohrabschnitt 4 gepumpt. Die minimale Zufuhrmenge für das Reinigungsmittel ist mit Bezug auf die Querschnittsfläche der ersten Drosselbohrung 6 festgelegt. Sie wird durch den notwendigen Fluss für den minimalen Hub der Dosierpumpe bestimmt. Bei einer diskontinuierlichen, pulsierenden Zuführung des Reinigungsmittels wird nur ein Teil dieses Reinigungsmittels sofort und direkt über die erste Drosselbohrung 6 in den Fluidstrom 1 zugeführt. Weiteres Reinigungsmittel, das nicht sofort direkt abgegeben wird, wird in dem zweiten Rohrabschnitt 4 gespeichert und zwischen den Pumphüben an den Fluidstrom 1 abgegeben. Dieses Volumen von Reinigungskonzentrat in dem zweiten Rohrabschnitt 4 wird direkt durch den Staudruck des Fluidstroms 1 beaufschlagt, der über die Staudrucköffnung 7 auf dieses Volumen wirkt. Die Dosierrate für das Reinigungskonzentrat wird somit durch den Querschnitt der ersten Drosselöffnung 6 und den Staudruck des Fluidstroms 1 bestimmt und ist im Wesentlichen unabhängig von der Charakteristik der Dosierpumpe für das Reinigungskonzentrat, solange ein Mindestvolumen gefördert wird. Bei einem kontinuierlichen Fluidstrom 1 kann somit eine kontinuierliche Zuführung des Reinigungskonzentrats erreicht werden, solange die Dosierpumpe eine Zwischenspeicherung des Reinigungskonzentrats in dem zweiten Rohrabschnitt zwischen den Pumphüben gewährleistet und ein "Überlaufen" des zweiten Rohrabschnitts an der Staudrucköffnung 7 durch Begrenzung der Pumpleistung der Dosierpumpe verhindert wird.

Zur weiteren Steuerung der Dosiermenge für die Reinigungsflüssigkeit sind an der Mantelfläche des zweiten Rohrabschnitts 4 die weiteren Drosselöffnungen 8 vorgesehen. Diese weiteren Drosselöffnungen 8 führen Reinigungskonzentrat dem Fluidstrom 1 in radialer Richtung zu, wenn das Fördervolumen der Dosierpumpe, ausgehend von dem Mindestvolumen, weiter erhöht wird und das Volumen an Reinigungskonzentrat von zwei aufeinanderfolgenden Pumphüben nicht mehr in der Zeit vom Beginn des ersten Hubs bis Ende des zweiten Hubs durch die erste Drosselöffnung 6 dem Fluidstrom 1 zugeführt werden kann. Bei erhöhter Pumpleistung der Dosierpumpe füllt sich somit der zweite Rohrabschnitt 4 mit Reinigungskonzentrat, wobei dieses dann in entsprechender Weise über die weiteren Drosselöffnungen 8 abgeführt wird. Das maximale Fördervolumen für die Dosierpumpe wird somit durch die Summe der Austrittsquerschnitte aller Drosselbohrungen 6, 8 bestimmt, da ein Überlaufen des zweiten Rohrabschnitts über die Staudrucköffnung 7 verhindert werden soll.

Bei der Dosiereinrichtung gemäß dem Ausführungsbeispiel wird Reinigungsflüssigkeit zwischen zwei Pumphüben in dem zweiten Rohrabschnitt gespeichert und gemäß dem Staudruck durch den Fluidstrom 1 an diesen abgegeben. Das Volumen des zweiten Rohrabschnitts entspricht somit im Wesentlichen mindestens einem Förderhubvolumen der Dosierpumpe oder ist größer als dieses. Insbesondere ist das Volumen, das durch den zweiten Rohrabschnitt definiert wird so groß zu bemessen, dass das maximale Fördervolumen zweier aufeinanderfolgender Förderhübe, abzüglich des Volumens, das durch die entsprechenden Austrittsquerschnitte der Drosselbohrungen während der beiden Förderhübe abgegeben wird, aufgenommen werden kann.

In dem gezeigten Ausführungsbeispiel ist die erste Drosselöffnung 6 am stromabseitigen Ende des zweiten Rohrabschnitts angeordnet. Mit dieser Anordnung ist eine vollständige Entleerung des zweiten Rohrabschnitts 4 möglich, so dass nach Abschluss des Reinigungsvorgangs (Stopp der Dosierpumpe) und einer gewissen Spülzeit kein Reinigungskonzentrat in dem zweiten Rohrabschnitt 4 verbleibt. Das Spülen des zweiten Rohrabschnitts 4 kann somit in einfacher Weise durch den Fluidstrom 1, beispielsweise einen Wasserstrom, erreicht werden, so dass eine Abfüllanlage oder dergleichen nach Beendigung des gesamten Reinigungsvorgangs direkt wieder in Betrieb genommen werden kann.

Idealerweise ist die Summe der Öffnungsquerschnittsfläche aller Bohrungen so groß, dass bei Maximalhub das Vorratsvolumen gerade entleert wird.

Gemäß dem gezeigten Ausführungsbeispiel ist das Verhältnis der Querschnittsfläche der Staudrucköffnung 7 zur Querschnittsfläche der ersten Drosselöffnung 6 im Bereich 25:1 festgelegt. In dem gezeigten Ausführungsbeispiel ist der Durchmesser der ersten Drosselöffnung 6 mit 5 mm, und bevorzugt in einem Bereich von 3 bis 7 mm, wobei die Durchmesser der weiteren Drosselöffnungen 8 mit 3 mm, und bevorzugt in einem Bereich von 2 bis 7 mm, festgelegt sind. Der Durchmesser der Staudrucköffnung 7 entspricht im Wesentlichen dem Durchmesser des zweiten Rohrabschnitts 4 und beträgt in dem gezeigten Ausführungsbeispiel 25 mm, und ist bevorzugt in einem Bereich von 20 bis 40 mm.

Alternativ zu den gezeigten Bohrungen als Drosselöffnungen 6 und 8 können solche Drosselöffnungen auch zum Beispiel als Schlitze in Strömungsrichtung oder quer zur Strömungsrichtung des Fluidstroms 1 angeordnet werden.

In dem gezeigten Ausführungsbeispiel ist als erste Drosselöffnung 6 eine konzentrisch angeordnete Bohrung ausgebildet. Alternativ zu dieser Anordnung können mehrere Bohrungen an der entsprechenden Endplatte des zweiten Rohrabschnitts angeordnet werden. Weiterhin können derartige Drosselöffnungen auch schlitzförmig ausgebildet sein.

Die Dosiereinrichtung gemäß dem Ausführungsbeispiel arbeitet als Dosiergleichrichter, wobei mit einer diskontinuierlichen Fluidförderung eine kontinuierliche Zuführung des Fluids in einen kontinuierlichen Fluidstrom erreicht werden kann.

Das Ausführungsbeispiel zeigt die Dosiereinrichtung als Dosiergleichrichter zum Zuführen des Fluids 2, beispielsweise eines Reinigungskonzentrats, in den Fluidstrom 1, beispielsweise einen Wasserstrom, der in einem ersten Rohrabschnitt 3 geführt wird. Der zweite Rohrabschnitt 4 ist in dem ersten Rohrabschnitt 3 angeordnet und weist einen Fluidanschluss 5 zur Zuführung des Fluids 2 auf. Der zweite Rohrabschnitt 4 weist weiterhin zumindest eine Drosselöffnung 6 zur Zuführung des Fluids 2 von dem zweiten Rohrabschnitt 4 in den Fluidstrom 1 und die Staudrucköffnung 7 auf, die dem Fluidstrom 1 entgegen gerichtet ist.

Mit der dargestellten Vorrichtung kann das erfindungsgemäße Verfahren wie folgt durchgeführt werden:
Das Fluid 2 wird in den Innenraum des zweiten Rohrabschnitt über das Zuführrohr mit Hilfe der nicht dargestellten Schlauchpumpe gefördert. Dort trifft es auf den im Inneren dieses Rohrabschnittes sich stauenden Fluidstrom. Nach einer gewissen Vermischung des zugeführten Fluids mit dem angestauten Fluidstrom in dem zweiten Rohrabschnitt wird dieses Fluidvolumen direkt mit dem Staudruck des Fluidstroms 1 beaufschlagt.
   Dieses druckbeaufschlagte Fluidvolumen wird gedrosselt an den Fluidstrom 1 abgegeben. Trotz der pulsierenden Charakteristik der Schlauchpumpe kann eine wesentlich kontinuierlichere Zufuhr des Fluids an den Fluidstrom erfolgen.

Bei dem Ausführungsbeispiel der Dosiereinrichtung ist die Drosselöffnung 6 in einem geschlossenen Endabschnitt des zweiten Rohrabschnitts 4 ausgebildet. Ein Querschnitt der Drosselöffnung 6 ist parallel zu einem Querschnitt der Staudrucköffnung 7. Dadurch kann eine vollständige Entleerung des zweiten Rohrabschnitts 4 nach dem Stopp der Dosierpumpe erreicht werden.

In der Dosiereinrichtung ist die Drosselöffnung 6 koaxial zum ersten Rohrabschnitt 3. Die Staudrucköffnung 7 ist koaxial zu dem ersten Rohrabschnitt 3 ausgebildet. Der zweite Rohrabschnitt 4 ist koaxial zu dem ersten Rohrabschnitt 3. Dadurch wird das Reinigungskonzentrat in der Mitte des Fluidstroms 1 zugeführt.

Bei diesem Ausführungsbeispiel der Dosiereinrichtung ist der Fluidanschluss 5 bezüglich des Fluidstroms zwischen der Staudrucköffnung 7 und der Drosselöffnung 6 angeordnet, d. h. das Zuführrohr 5 für das Reinigungsfluid ist näher an dem stromabwärts gelegenen Ende des zweiten Rohrabschnitts 4 als an dessen Staudrucköffnung 7 angeschlossen. Dadurch kann sich der zweite Rohrabschnitt 4 von der Endplatte 9 ausgehend entgegen dem Staudruck mit Reinigungsfluid füllen, wobei eine begrenzte Durchmischung des Reinigungsfluids mit Wasser in dem zweiten Rohrabschnitt 4 erfolgt. Dies erhöht die Dosiergenauigkeit bei der Zuführung des Reinigungsfluids an den Fluidstrom (Wasserstrom) durch die Drosselöffnungen.

Bei diesem Ausführungsbeispiel der Dosiereinrichtung ist das Querschnittsverhältnis der Durchmesser von Drosselöffnung 6 zur Staudrucköffnung 7 im Bereich von 1:3 bis 1:7, vorzugsweise 1:5.

In der Dosiereinrichtung gemäß dem Ausführungsbeispiel sind weitere Drosselöffnungen 8 auf der Mantelfläche des zweiten Rohrabschnitts insbesondere gleichmäßig über den Umfang verteilt angeordnet. Diese weiteren Drosselöffnungen 8 erhöhen den wirksamen Drosselquerschnitt aller Drosselöffnungen 8 in Richtung stromauf bezüglich des Fluidstroms. Dabei entspricht die Summe der Querschnittsflächen aller Bohrungen 6, 8 mindestens der notwendigen Fläche, so dass das Volumen des maximalen Pumpenhubes komplett abfließen kann.

In der Dosiereinrichtung gemäß dem Ausführungsbeispiel liegt ein bevorzugtes Querschnittsverhältnis aller Drosselöffnungen 8 im zweiten Rohrabschnitt 4 zur Staudrucköffnung 7 im Bereich von 1:3 bis 1:10, vorzugsweise 1:7.

Bei dem Verfahren ist das Volumen des druckbeaufschlagten Fluids 2 in dem zweiten Rohrabschnitt 4 von dem veränderbaren oder pulsierenden Zuführvolumen des Fluids 2 durch die Dosierpumpe abhängig. Die Volumenrate des an den Fluidstrom 1 abgegebenen Fluids 2 ist von dem Staudruck des Fluidstroms 1 abhängig, aber im Wesentlichen unabhängig von der Fluidzufuhr durch die Dosierpumpe.

## Patentansprüche

1. Dosiereinrichtung zum Zuführen eines Fluids (2) in einen Fluidstrom (1), der in einem ersten Rohrabschnitt (3) geführt wird, mit einem zweiten Rohrabschnitt (4), der in dem ersten Rohrabschnitt (3) angeordnet ist und einen Fluidanschluss (5) zur Zuführung des Fluids (2) in den zweiten Rohrabschnitt (4) aufweist, wobei der zweite Rohrabschnitt (4) zumindest eine Drosselöffnung (6) zur Zuführung des Fluids (2) von dem zweiten Rohrabschnitt (4) in den Fluidstrom (1) in den ersten Rohrabschnitt (3) aufweist, **dadurch gekennzeichnet, dass** der zweite Rohrabschnitt (4) eine Staudrucköffnung (7) aufweist, die dem Fluidstrom (1) entgegen gerichtet ist.

2. Dosiereinrichtung zum Zuführen eines Fluids in einen Fluidstrom nach Anspruch 1, **dadurch gekennzeichnet, dass** die Drosselöffnung (6) in einem geschlossenen Endabschnitt des zweiten Rohrabschnitts (4) ausgebildet ist.

3. Dosiereinrichtung zum Zuführen eines Fluids in einen Fluidstrom nach Anspruch 1 oder 2, **dadurch gekennzeichnet, dass** ein Querschnitt der Drosselöffnung (6) parallel zu einem Querschnitt der Staudrucköffnung (7) ist.

4. Dosiereinrichtung zum Zuführen eines Fluids in einen Fluidstrom nach zumindest einem der Ansprüche 1 bis 3, **dadurch gekennzeichnet, dass** die Drosselöffnung (6) koaxial zum ersten Rohrabschnitt (3) ist, und/oder die Staudrucköffnung (7) koaxial zu dem ersten Rohrabschnitt (3) ausgebildet ist, und/oder der zweite Rohrabschnitt (4) koaxial zu dem ersten Rohrabschnitt (3) ist.

5. Dosiereinrichtung zum Zuführen eines Fluids in einen Fluidstrom nach zumindest einem der Ansprüche 1 bis 4, **dadurch gekennzeichnet, dass** der Fluidanschluss (5) bezüglich des Fluidstroms zwischen der Staudrucköffnung (7) und der Drosselöffnung (6) angeordnet ist.

6. Dosiereinrichtung zum Zuführen eines Fluids in einen Fluidstrom nach zumindest einem der Ansprüche 1 bis 5, **dadurch gekennzeichnet, dass** ein Querschnittsverhältnis von Drosselöffnung (6) zur Staudrucköffnung (7) im Bereich von 1:3 bis 1:7 ist.

7. Dosiereinrichtung zum Zuführen eines Fluids in einen Fluidstrom nach zumindest einem der Ansprüche 1 bis 6, **dadurch gekennzeichnet, dass** weitere Drosselöffnungen (8) an dem zweiten Rohrabschnitt (4) ausgebildet sind, wobei die weiteren Drosselöffnungen (8) auf einer Mantelfläche, insbesondere gleichmäßig über einen Umfang des zweiten Rohrabschnitts (4) verteilt sind.

8. Dosiereinrichtung zum Zuführen eines Fluids in einen Fluidstrom nach Anspruch 7, **dadurch gekennzeichnet, dass** die weiteren Drosselöffnungen (8) den wirksamen Querschnitt der Drosselöffnungen (8) in Richtung stromauf bezüglich des Fluidstroms an den zweiten Rohrabschnitt (4) erhöhen, insbesondere progressiv erhöhen, wobei die Erhöhung des wirksamen Querschnitts der Drosselöffnungen (8) in Abhängigkeit eines vom zweiten Rohrabschnitt (4) umschlossenen Volumens festgelegt ist.

9. Dosiereinrichtung zum Zuführen eines Fluids in einen Fluidstrom nach Anspruch 7 oder 8, **dadurch gekennzeichnet, dass** der Fluidanschluss (5) bezüglich des Fluidstroms zwischen einer ersten stromabseitigen Drosselöffnung (6) und den weiteren Drosselöffnungen (8) angeordnet ist, die stromaufseitig an der Mantelfläche des zweiten Rohrabschnitts (4) ausgebildet sind.

10. Dosiereinrichtung zum Zuführen eines Fluids in einen Fluidstrom nach zumindest einem der Ansprüche 7 bis 9, **dadurch gekennzeichnet, dass** ein Querschnittsverhältnis aller Drosselöffnungen (6,8) an dem zweiten Rohrabschnitt (4) zur Staudrucköffnung (7) im Bereich von 1:3 bis 1:10 ist.

11. Verfahren zum Dosieren eines Fluids (2) in einen Fluidstrom (1) bei Verwendung der Dosiereinrichtung gemäß Anspruch 1, wobei ein Volumen des Fluids (2) direkt mit einem Staudruck des Fluidstroms beaufschlagt wird und das druckbeaufschlagte Fluid (2) gedrosselt an den Fluidstrom (1) abgegeben und Fluid (2) dem Volumen in Abhängigkeit des an den Fluidstrom (1) abgegebenen Fluids (2) zugeführt wird.

12. Verfahren zum Dosieren eines Fluids in einem Fluidstrom nach Anspruch 11, wobei das Volumen des druckbeaufschlagten Fluids (2) veränderbar in Abhängigkeit eines veränderbaren Zuführvolumens des Fluids (2) ist.

13. Verfahren zum Dosieren eines Fluids in einem Fluidstrom nach Anspruch 11 oder 12, wobei eine Volumenrate des an den Fluidstrom (1) abgegebenen Fluids (2) in Abhängigkeit des Staudrucks des Fluidstroms (1) ist.

14. Verfahren zum Dosieren eines Fluids in einem Fluidstrom nach einem der Ansprüche 11 bis 13, wobei das zugeführte Fluid (2) ein Reinigungsmittel ist und der Fluidstrom (1) ein Wasserstrom ist.

15. Verfahren zum Dosieren eines Fluids in einem Fluidstrom nach einem der Ansprüche 11 bis 13, wobei das zugeführte Fluid (2) ein flüssiges Lebensmittel- oder Getränkekonzentrat ist und der Fluidstrom (1) ein Wasser oder wasserähnlicher Strom ist.

## Claims

1. Dosing unit for supplying a fluid (2) into a fluid flow (1) which is routed in a first tube section (3), with a second tube section (4) arranged in the first tube section (3) and comprising a fluid port (5) for supplying the fluid (2) into the second tube section (4), wherein the second tube section (4) comprises at least one throttle opening (6) for supplying the fluid (2) from the second tube section (4) into the fluid flow (1) in the first tube section (3), **characterized in that** the second tube section (4) comprises a dynamic pressure opening (7) directed to be opposite to the fluid flow (1).

2. Dosing unit for supplying a fluid into a fluid flow according to claim 1, **characterized in that** the throttle opening (6) is embodied in a closed end section of the second tube section (4).

3. Dosing unit for supplying a fluid into a fluid flow according to claim 1 or 2, **characterized in that** a cross-section of the throttle opening (6) is in parallel to a cross-section of the dynamic pressure opening (7).

4. Dosing unit for supplying a fluid into a fluid flow according to at least one of claims 1 to 3, **characterized in that** the throttle opening (6) is coaxial with respect to the first tube section (3), and/or the dynamic pressure opening is embodied to be coaxial with respect to the first tube section (3), and/or the second tube section (4) is coaxial with respect to the first tube section (3).

5. Dosing unit for supplying a fluid into a fluid flow according to at least one of claims 1 to 4, **characterized in that** the fluid port (5) is arranged between the dynamic pressure opening (7) and the throttle opening (6) with respect to the fluid flow.

6. Dosing unit for supplying a fluid into a fluid flow according to at least one of claims 1 to 5, **characterized in that** a cross-sectional ratio of the throttle opening (6) with respect to the dynamic pressure opening (7) is within a range of 1:3 to 1:7.

7. Dosing unit for supplying a fluid into a fluid flow according to at least one of claims 1 to 6, **characterized in that** further throttle openings (8) are embodied at the second tube section (4), wherein the further throttle openings (8) are distributed on a surface area, in particular uniformly across a periphery of the second tube section (4).

8. Dosing unit for supplying a fluid into a fluid flow according to claim 7, **characterized in that** the further throttle openings (8) increase the effective cross-section of the throttle openings (8) in the direction upstream with respect to the fluid flow at the second tube section (4), in particular increase it progressively, where the increase of the effective cross-section of the throttle openings (8) is determined depending on a volume enclosed by the second tube section (4).

9. Dosing unit for supplying a fluid into a fluid flow according to claim 7 or 8, **characterized in that** the fluid port (5) is arranged with respect to the fluid flow between a first throttle opening (6) downstream and said further throttle openings (8) being embodied upstream at the surface area of the second tube section (4).

10. Dosing unit for supplying a fluid into a fluid flow according to at least one of claims 7 to 9, **characterized in that** a cross-sectional ratio of all throttle openings (6, 8) at the second tube section (4) with respect to the dynamic pressure opening (7) is within a range of 1:3 to 1:10.

11. Method for dosing a fluid (2) into a fluid flow (1) when using the dosing unit according to claim 1, wherein a volume of the fluid (2) is directly loaded by a dynamic pressure of the fluid flow, and the pressurized fluid (2) is delivered to the fluid flow (1) in a throttled manner, and fluid (2) is supplied to the volume depending on the fluid (2) delivered to the fluid flow (1).

12. Method for dosing a fluid in a fluid flow according to claim 11, wherein the volume of the pressurized fluid (2) is variable depending on a variable supply volume of the fluid (2).

13. Method for dosing a fluid in a fluid flow according to claim 11 or 12, wherein a volume rate of the fluid (2) delivered to the fluid flow (1) depends on the dynamic pressure of the fluid flow (1).

14. Method for dosing a fluid in a fluid flow according to one of the claims 11 to 13, wherein the supplied fluid (2) is a detergent and the fluid flow (1) is a water flow.

15. Method for dosing a fluid in a fluid flow according to one of the claims 11 to 13, wherein the supplied fluid (2) is a liquid food or beverage concentrate and the fluid flow (1) is a water flow or water-like flow.

## Revendications

1. Dispositif de dosage pour amener un fluide (2) dans un flux de fluide (1) qui passe dans un premier tronçon de tuyauterie (3), avec un deuxième tronçon de tuyauterie (4) qui est disposé dans le premier (3) et qui présente un raccord de fluide (5) destiné à amener le fluide (2) dans le deuxième tronçon de tuyauterie (4), le deuxième tronçon (4) présentant au moins une ouverture d'étranglement (6) pour amener le fluide (2), à partir du deuxième tronçon (4), dans le flux de fluide (1) dans le premier tronçon (3), **caractérisé en ce que** le deuxième tronçon de tuyauterie (4) présente une ouverture de pression dynamique (7) qui est dirigée en sens inverse par rapport au flux de fluide (1).

2. Dispositif de dosage pour amener un fluide dans un flux de fluide selon la revendication 1, **caractérisé en ce que** l'ouverture d'étranglement (6) est formée dans un tronçon d'extrémité fermé du deuxième tronçon de tuyauterie (4).

3. Dispositif de dosage pour amener un fluide dans un flux de fluide selon la revendication 1 ou 2, **caractérisé en ce qu'**une section transversale de l'ouverture d'étranglement (6) est parallèle à une section transversale de l'ouverture de pression dynamique (7).

4. Dispositif de dosage pour amener un fluide dans un flux de fluide selon l'une au moins des revendications 1 à 3, **caractérisé en ce que** l'ouverture d'étranglement (6) est coaxiale par rapport au premier tronçon de tuyauterie (3), et/ou l'ouverture de pression dynamique (7) est formée coaxialement par rapport au premier tronçon de tuyauterie (3), et/ou le deuxième tronçon de tuyauterie (4) est coaxial par rapport au premier tronçon de tuyauterie (3).

5. Dispositif de dosage pour amener un fluide dans un flux de fluide selon l'une au moins des revendications 1 à 4, **caractérisé en ce que** le raccord de fluide (5) est disposé entre l'ouverture de pression dynamique (7) et l'ouverture d'étranglement (6), par rapport au flux de fluide.

6. Dispositif de dosage pour amener un fluide dans un flux de fluide selon l'une au moins des revendications 1 à 5, **caractérisé en ce qu'**un rapport de section transversale de l'ouverture d'étranglement (6) sur l'ouverture de pression dynamique (7) est situé dans la plage de 1:3 à 1:7.

7. Dispositif de dosage pour amener un fluide dans un flux de fluide selon l'une au moins des revendications 1 à 6, **caractérisé en ce que** d'autres ouvertures d'étranglement (8) sont formées sur le deuxième tronçon de tuyauterie (4), ces autres ouvertures d'étranglement (8) étant réparties sur une surface latérale, en particulier uniformément sur une circonférence du tronçon de tuyauterie (4).

8. Dispositif de dosage pour amener un fluide dans un flux de fluide selon la revendication 7, **caractérisé en ce que** les autres ouvertures d'étranglement (8) augmentent la section transversale active des ouvertures d'étranglement (8) en amont par rapport au flux de fluide au niveau du deuxième tronçon de tuyauterie (4), en particulier progressivement, l'augmentation de la section transversale active des ouvertures d'étranglement (8) étant fixée en fonction d'un volume enfermé par le deuxième tronçon (4).

9. Dispositif de dosage pour amener un fluide dans un flux de fluide selon la revendication 7 ou 8, **caractérisé en ce que** le raccord de fluide (5) est disposé, par rapport au flux de fluide, entre une première ouverture d'étranglement (6) située côté aval et les autres ouvertures d'étranglement (8) qui sont formées côté amont sur la surface latérale du deuxième tronçon de tuyauterie (4).

10. Dispositif de dosage pour amener un fluide dans un flux de fluide selon l'une au moins des revendications 7 à 9, **caractérisé en ce qu'**un rapport de section transversale de toutes les ouvertures d'étranglement (6, 8) prévues sur le deuxième tronçon de tuyauterie (4), sur l'ouverture de pression dynamique (7) est situé dans la plage de 1:3 à 1:10.

11. Procédé pour doser un fluide (2) dans un flux de fluide (1) lors de l'utilisation du dispositif de dosage selon la revendication 1, étant précisé qu'un volume du fluide (2) est contraint directement par une pression dynamique du flux de fluide, que le fluide (2) contraint par la pression passe de manière étranglée dans le flux de fluide (1), et que du fluide est amené dans le volume en fonction du fluide (2) passé dans le flux de fluide (1).

12. Procédé pour doser un fluide dans un flux de fluide selon la revendication 11, étant précisé que le volume du fluide (2) contraint par la pression est variable en fonction d'un volume d'amenée variable du fluide (2).

13. Procédé pour doser un fluide dans un flux de fluide selon la revendication 11 ou 12, étant précisé qu'un débit volumique du fluide (2) qui passe dans le flux de fluide (1) est fonction de la pression dynamique du flux de fluide (1).

14. Procédé pour doser un fluide dans un flux de fluide selon l'une des revendications 11 à 13, étant précisé que le fluide (2) amené est constitué par un produit nettoyant, et le flux de fluide (1) par un flux d'eau.

15. Procédé pour doser un fluide dans un flux de fluide selon l'une des revendications 11 à 13, étant précisé que le fluide (2) amené est constitué par un concentré d'aliment ou de boisson liquide, et le flux de fluide (1) par une eau ou par un flux similaire à de l'eau.
